# EUROPÄISCHE PATENTSCHRIFT

(11) **EP 0 172 300 B1**
(45) Veröffentlichungstag und Bekanntmachung des Hinweises auf die Patenterteilung: **03.08.1988**
(21) Anmeldenummer: 85100918.3
(22) Anmeldetag: 30.01.1985
(51) Int. Cl.: B21J 5/00, B21K 31/00

(54) **Verfahren und Vorrichtung zur Erzielung enger Werkstücktoleranzen beim Schmieden, insbesondere beim isothermen Schmieden**
Method and device for obtaining close work piece tolerances in forging processes, in particular in isothermic forging processes
Procédé et dispositif pour obtenir des tolérances étroites de pièces au forgeage, notamment au forgeage isothermique

(30) Priorität: 02.03.1984 CH 1035/84
(43) Veröffentlichungstag der Anmeldung: 26.02.1986
(73) Patentinhaber: BBC Brown Boveri AG, CH-5401 Baden (CH)
(72) Erfinder: Künzli, Roland, CH-5507 Mellingen (CH); Rydstad, Hans, Dr., CH-5413 Birmenstorf (CH)

(56) Entgegenhaltungen:
- DE-A- 3 017 054
- DE-A- 3 017 055
- DE-B- 1 232 439
- US-A- 3 555 865

## Beschreibung

Die Erfindung geht aus von einem Verfahren zur Erzielung enger Werkstücktoleranzen beim Gesenkschmieden nach der Gattung des Oberbegriffs des Anspruchs 1 und von einer Vorrichtung nach der Gattung des Oberbegriffs des Anspruchs 5.

Beim Gesenkschmieden von verhältnismässig komplizierten, asymmetrischen Werkstücken erleiden die beiden Gesenkhälften im Verlauf der gegenseitigen Annäherung während des Pressvorgangs eine Relativbewegung in der zur Pressrichtung (z) senkrechten Ebene (xy). Diese im allgemeinen aus Verschiebungen und Drehungen bestehende, die erzielbare Werkstücktoleranz weitgehend bestimmende Relativbewegung kann ihre Ursachen in unvollkommener Führung, in thermisch und/oder mechanisch bedingten Verformungen, in asymmetrischen Fliess- und Reibungskräften des zu schmiedenden Werkstoffs usw. haben. Beim konventionellen Schmieden hat man schon versucht, diesen Bewegungen durch entsprechende zusätzliche Führung der Werkzeuge zu begegnen (K. Lange, Lehrbuch der Umformtechnik, Bd. 2, Massivumformung, S.149-155, Springer, Berlin, Heidelberg, New York 1974; Metals Handbook 1970, 8th Edition, Ohio 44073, Vol. 5, Forging and Casting, Locks and Counterlocks, p.21-23).

Will man enge Werkstücktoleranzen erreichen, so erweist sich eine nachträgliche, nach einem ersten Versuch vorzunehmende Verschiebung einer Werkzeughälfte als unumgänglich. Dies kann eine langwierige Versuchsreihe bedingen, da man sich dem Idealzustand nur schrittweise annähern kann, indem der Pressvorgang jeweils unterbrochen werden muss und das Erkalten von Werkstück und eventuell Werkzeug abgewartet werden muss. Das wiederholte Nachmessen des Werkstückes ist aufwendig und erfordert viel Zeit, da das Werkstück vor dem Messen zusätzlich mechanisch bearbeitet (entgratet) werden muss, um seine Form und Dimension beurteilen zu können. Während dieser toten Zeit steht die Schmiedepresse still.

In der DE-B-1232439 ist eine Prüfeinrichtung zur pneumatischen Überwachung einer Gesenkpresse angegeben, wobei als Kriterium für die räumliche Lage des Obergesenks zum Untergesenk der Staudruck einer Pressluftsäule dient. In die beiden Gesenkhälften sind Kanäle eingearbeitet, deren Öffnungen im Falle der genauen Übereinstimmung von deren relativer Lage genau zur Deckung kommen. Der dabei auftretende Staudruck eines in eine der Gesenkhälften eingeleiteten Pressluftstromes wird gemessen. Weicht die Lage der Gesenkhälften durch seitliche Verschiebung vom Sollwert ab, entstehen zusätzliche Strömungswiderstände, die den Staudruck ansteigen lassen. Aus dem Druckvergleich kann auf die Grösse der Seitenverschiebung geschlossen werden. Diese Vorrichtung gestattet zwar, örtliche Seitenabweichungen der Gesenkhälften indirekt zu überwachen, worauf die Korrektur jedoch nach Unterbruch des Pressvorgangs durch Neueinstellung (Seitenverschiebung eventuell von Hand) erfolgen muss. Die oben genannten Unzulänglichkeiten bleiben bestehen.

Aus den vorliegenden Gründen besteht ein namhaftes Bedürfnis, insbesondere beim isothermen Gesenkschmieden, das Arbeitsverfahren zu verfeinern und rationeller zu gestalten.

Der Erfindung liegt die Aufgabe zugrunde, ein Verfahren sowie eine Vorrichtung anzugeben, wonach insbesondere beim isothermen Gesenkschmieden mit beheizten Werkzeugen auf einfache Weise enge Werkstücktoleranzen bei gleichzeitig wirtschaftlicher Fertigung erreicht werden können. Methode und Geräte sollen so beschaffen sein, dass sie sich auch von weniger erfahrenem und geschultem Personal anwenden lassen.

Diese Aufgabe wird durch die Merkmale des Anspruchs 1 und des Anspruchs.5 gelöst.

Die Erfindung wird anhand des nachfolgenden, durch Figuren näher erläuterten Ausführungsbeispiels beschrieben. Dabei zeigt:
Fig. 1 den schematischen Aufriss einer Schmiedepresse mit den zugehörigen Werkzeughälften;
Fig. 2 die schematische Darstellung eines Messprinzips für das Werkzeug mittels Laser-Interferometer;
Fig. 3 die Anordnung einer Messvorrichtung für die Gesenkhälften mittels Taster im Aufriss/ Schnitt und Grundriss;
Fig. 4 die grundsätzliche Anordnung einer Verschiebevorrichtung für eine Gesenkhälfte mittels Stellschrauben im Grundriss;
Fig: 5 die grundsätzliche Anordnung einer Verschiebevorrichtung für eine Gesenkhälfte mittels Hebeln im Grundriss;
Fig. 6 eine schematische Darstellung der Verschiebung einer Gesenkhälfte in derxy-Ebene mittels Hebelmechanismus;
Fig. 7 eine schematische Darstellung der Drehung einer Gesenkhälfte in der xy-Ebene mittels Hebelmechanismus;
Fig. 8 ein Blockdiagramm des grundsätzlichen Verfahrensablaufs.

In Fig. 1 ist der schematische Aufriss einer Schmiedepresse mit den zugehörigen Werkzeughälften zwecks Illustrierung der Problemstellung dargestellt. Dabei wurden gewisse Symmetrieverhältnisse vorausgesetzt und ein passendes, durch die virtuelle Mitte der Presse gelegtes Koordinatensystem mit den Achsen x, y, und z gewählt, wobei letztere mit der Pressrichtung (Bewegungsrichtung des Stempels bzw. Presstisches) zusammenfällt. 1 ist die obere, 2 die untere Gesenkhälfte, die je über entsprechende Zwischenorgane auf dem oberen, in z-Richtung beweglichen Presstisch 3 bzw. dem unteren festen Presstisch 4 befestigt ist. Direkt mit den Presstischen 3 bzw. 4 sind die entsprechenden oberen 5 bzw. unteren 6 Grundplatten fest verschraubt. Die Grundplatten 5 und 6 tragen ihrerseits die Isolierkörper 7 bzw. 8. Der obere lsolierkörper 7 ist fest in der oberen Grundplatte 5 eingelassen, während der untere Isolierkörper 8 in derxy-Ebene seitlich beweglich gegenüber der unteren Grundplatte 6 angeordnet ist. Zur Führung und Fixierung der letzteren während des Pressvorganges dienen die Klemmbacken 9. Der gesamte Aufbau der Schmiedepresse inkl. Werkzeug kann im allgemeinen als zur z-Achse zentralsymmetrisch, mit kreisförmigen Querschnitten der einzelnen Bauteile angenommen werden, doch sind selbstverständlich entsprechend Form und Abmessungen des Werkstücks auch andere Querschnittsformen (z.B. quadratisch oder rechteckig) denkbar.

Fig. 2 zeigt die schematische Darstellung eines Messprinzips für das Werkzeug unter Zuhilfenahme eines Laser-Interferometers. 1, 2 stellen die beiden sich überdeckenden Gesenkhälften im Grundriss dar. 10 ist ein als Spiegelträger dienender dünner Stab, 11 je ein Spiegel. 12 ist ein Laser-Generator und Interferometer, an welchem die über 10 und 11 übertragenen Verschiebungen der Gesenkhälften 1 und 2 auf je zwei aufeinander senkrechten Koordinatenachsen abgelesen werden können. 13 ist der Laser-Strahl. Dieses Prinzip der optischen Messung von Distanzen bedarf keiner weiteren Erläuterung.

In Fig. 3 ist die Anordnung einer Messvorrichtung für die Gesenkhälften mittels Taster im Aufriss bzw. Schnitt und im Grundriss dargestellt. Die Bezugszeichen 1, 2, 5, 6 entsprechen genau denjenigen der Fig. 1. 14 stellt einen stabförmigen Messtaster, 15 den dazugehörigen, zu seiner Kühlung dienenden Kühlmantel dar. Mit 16 ist der entsprechende, das Aggregat Messtaster/Kühlmantel in die vorgesehene Stellung zu bringende Zustellmechanismus bezeichnet. 17 ist die die untere Gesenkhälfte 2 tragende, in der xy-Ebene bewegliche Verstellplatte. Die Pfeile 18 stellen die zu erfassenden Messrichtungen dar. Die Achsen x, y, z entsprechen denjenigen der Fig. 1.

Fig. 4 zeigt die grundsätzliche Anordnung einer auf Stellschrauben fussenden Verschiebevorrichtung für eine Gesenkhälfte im Grundriss. Die Bezugszeichen 2 und 6 entsprechen denjenigen der Fig.1.19 ist ein in der Verstellplatte 17 eingelassener, radial angeordneter Dreharm, welcher die Drehung der unteren Gesenkhälfte 2 ermöglicht. Die seitliche Verbindung in der x- oder y-Richtung (in der xy-Ebene) wird durch Stellschrauben 20 bewerkstelligt. 21 ist der je zu einer Stellschraube 20 oder dem Dreharm 19 gehörende Stellmotor. Mit den Pfeilen 22 sind die Bewegungsrichtungen angedeutet.

Die Fig. 5 bezieht sich auf die grundsätzliche Anordnung einer auf Hebeln fussenden Verschiebevorrichtung für eine Gesenkhälfte im Grundriss. Die Bedeutung der Bezugszeichen 2, 6, 17 und 21 kann der Fig. 4 entnommen werden. Die untere Gesenkhälfte 2 kann durch insgesamt vier auf den Achsen x und y angeordnete, mit ihren Gelenkköpfen 24 in entsprechende Gelenkpfannen 25 der Verstellplatte 17 eingreifende, je um einen Bolzen 26 drehbare Verstellhebel 23 in der xy-Ebene verschoben oder gedreht werden. Die möglichen Bewegungsrichtungen 22 sind durch Pfeile markiert.

In Fig. 6 ist eine schematische Darstellung der Verschiebung einer Gesenkhälfte in der xy-Ebene mittels eines Hebelmechanismus gemäss Fig. 5 wiedergegeben. Alle Bezugszeichen entsprechen denjenigen dieser letzten Figur. Das Beispiel zeigt eine mit Pfeilen und gestrichelten Linien dargestellte gegensinnige Schwenkbewegung der auf der x-Achse angeordneten Verstellhebel 23, was eine Verschiebung der unteren Gesenkhälfte 2 in y-Richtung, durch Pfeile 22 angedeutet, bedeutet.

In Fig. 7 ist eine schematische Darstellung der Drehung einer Gesenkhälfte in der xy-Ebene mittels eines Hebelmechanismus gemäss Fig. 5 wiedergegeben. Alle Bezugszeichen entsprechen denjenigen dieser letzteren Figur. Das Beispiel zeigt eine mit Pfeilen und gestrichelten Linien dargestellte gleichsinnige Schwenkbewegung aller Verstellhebel 23, was eine Drehung der unteren Gesenkhälfte 2 in der xy-Ebene um die z-Achse (nicht eingezeichnet, senkrecht zur Zeichnungsebene), durch Pfeile 22 angedeutet, bedeutet.

Fig. 8 zeigt ein Blockdiagramm des grundsätzlichen Ablaufs des vorliegenden Arbeitsverfahrens. Die einzelnen, zur Durchführung des Verfahrens benötigten Mittel sind durch Rechtecke schematisch angedeutet. 27 ist die Gesamtheit der Messvorrichtung (z. B. gemäss Fig. 3). 28 ist ein elektronischer Datenverarbeiter 1 (Übersetzer), welcher die Messdaten in eine geeignete Form überführt und dem Rechner 29 weiterleitet. Hier werden die für die Korrektur (Verschiebung, Drehung der unteren Gesenkhälfte 2) der Werkzeugstellung notwendigen zusätzlichen Daten eingegeben und der resultierende Steuerbefehl über den elektronischen Datenverarbeiter II (Übersetzer 30) den Stellmotoren 21 zugeleitet. Der Regelkreis wird durch das Werkzeug, welches mit der Messvorrichtung 27 in Verbindung steht, mechanisch geschlossen (nicht eingezeichnet).

### Ausführungsbeispiel:

Ein Werkstückrohling in der Form eines abgesetzten Doppelkegels wurde isotherm geschmiedet. Der Rohling hatte folgende Abmessungen:

Der Werkstückrohling bestand aus einem Werkstoff mit der Handelsbezeichnung «Nimonic 901 » und hatte folgende Zusammensetzung:

In einem ersten Verfahrensschritt wurde zunächst ein erster Werkstückrohling in einem Ofen auf eine Temperatur von 1100 °C aufgeheizt und dann in eine mit beheizten Werkzeugen bestückte, für das isotherme Schmieden eingerichtete Presse gegeben. Die obere (1) und untere (2) Gesenkhälfte wiesen zylindrische Form auf und hatten einen Aussendurchmesser von 250 mm. Sie bestanden aus einer Molybdänbasislegierung, können aber ebensogut aus einer speziell warmfesten Nickelbasislegierung bestehen. Die Gesenkhälften 1 und 2 waren auf eine Temperatur von 1050 °C vorgewärmt worden.

Nun wurde der Werkstückrohling in zunächst herkömmlicher Art und Weise isotherm zu einem Schmiedestück umgeformt. Dieses war von asymmetrischer Form und wies in seinem dünnen Teil konvexe und konkave Begrenzungsflächen auf. An seinem dickeren Ende hatte er eine maximale Breite (ungefähr in y-Richtung, Fig. 3) von ca. 40 mm und eine maximale Höhe (ungefähr in z-Richtung) von ca. 30 mm, während er etwa in der Mitte des dünneren Teils eine Breite (ungefähr in y-Richtung) von ca. 40 mm und eine durchschnittliche Dicke (ungefähr in z-Richtung) von ca. 5 mm bei einer maximalen Dicke längs einer Kante des dünneren Teils von ca. 15 mm aufwies. Seine totale Länge (ungefähr in x-Richtung) betrug ca. 125 mm. Dieser erste Verfahrensschritt des isothermen Pressens dauerte ca. 10 min. Durch die starke Asymmetrie des Schmiedestücks wurden Kräfte in der xy-Ebene ausgelöst, welche eine Relativverschiebung der unteren Gesenkhälfte 2 gegenüber der oberen Gesenkhälfte sowohl in der x-wie in der y-Richtung und ausserdem eine Drehung um die z-Achse zur Folge hatten, da die Presse nicht unendlich starr ist. Diese Veränderungen der Lage der Gesenkhälften 1 und 2 wurden nun im geschlossenen angepressten Zustand mittels einer Messvorrichtung nach Fig. 3 gemessen und nach Schema gemäss Fig. 8 ausgewertet, wobei die entsprechenden Sollwerte vorgegeben wurden. Hierauf wurden die beiden Gesenkhälften 1 und 2 wieder voneinander getrennt und das Schmiedestück aus der Presse herausgenommen. Nun wurde mit einer Verschiebevorrichtung gemäss Fig. 5 die untere Gesenkhälfte 2 gegenüber der oberen Gesenkhälfte 1 solange in der xy-Ebene verschoben bzw. gedreht, bis die mutmasslich optimale Korrektur erreicht war. Dabei braucht weder die Presse noch das Werkzeug abgekühlt zu werden. Die Korrektur lässt sich im warmen Zustand der Gesenkhälften 1 und 2 durchführen.

In einem zweiten Verfahrensschritt wurde nun ein zweiter Werkstückrohling auf eine Temperatur von 1100 °C aufgeheizt und in die Presse eingebracht. Hierauf wurde der ganze Verfahrensablauf des isothermen Pressens, Messens und gegebenenfalls Korrigierens in der oben beschriebenen Weise wiederholt. Im allgemeinen wird die gewünschte Genauigkeit des Schmiedestücks nach dem Einlegen des zweiten oder dritten Werkstückrohlings in die Presse erreicht. Dann kann eine grössere Serie von Werkstücken hintereinander geschmiedet werden, wobei von Zeit zu Zeit die relative Lage der beiden Gesenkhälften 1 und 2 zueinander stichprobenartig gemessen und eine allenfalls notwendige Korrektur sofort vorgenommen wird.

Die Vorteile des neuen Verfahrens und der vorgeschlagenen Vorrichtungen und Apparaturen bestehen im Zeitgewinn, vor allem im beträchtlichen Abkürzen der toten Zeiten beim gesamten Schmiedeprozess, insbesondere beim Einrichten. Ausserdem wird das umständliche Abkühlen und Ausmessen des erkalteten Werkstücks und das komplizierte Umrechnen für die herkömmliche Korrektur der gesamten geometrischen Pressparameter vermieden.

## Patentansprüche

1. Verfahren zur Erzielung enger Werkstücktoleranzen beim Gesenkschmieden, insbesondere beim isothermen Schmieden von warmfesten Werkstoffen, wobei die sich auf Werkstücktemperatur oder nahezu auf Werkstücktemperatur befindlichen, das Werkzeug darstellenden beiden Gesenkhälften (1, 2) unter dem Einfluss der Presskräfte relativ gegeneinander eine Bewegung erleiden, dergestalt, dass ihre gegenseitige Lage im Verlauf des Pressvorgangs vom geometrischen Sollwert abweicht, und wobei die Gesenkhälften (1, 2) in ihrer Lage anschliessend korrigiert werden, dadurch gekennzeichnet, dass ein erstes Werkstück zwischen die Gesenkhälften in eine Schmiedepresse eingelegt wird, dass die gegenseitige Lage der Gesenkhälften (1, 2) in einer zur Richtung z der aufgewendeten Presskraft senkrechten xy-Ebene nach einem ersten Schritt des Pressvorgangs bei geschlossenen Gesenkhälften (1, 2) mit mechanischen (14,15,16) oder physikalischen (10, 11, 12, 14) Mitteln gemessen, über ein ausserhalb der Schmiedepresse angeordnetes Rechner- und Steuergerät (27, 28, 29, 30) ausgewertet wird, und dass in einem zweiten Schritt die Schmiedepresse vorübergehend entlastet und die beiden Gesenkhälften (1, 2) voneinander getrennt und das erste Werkstück aus der Schmiedepresse entfernt wird, und dass die gegenseitige Lage der beiden Gesenkhälften (1, 2) entsprechend dem Messergebnis zwangsweise durch mechanische Mittel (6, 17, 19, 20, 21; 6, 7, 21, 23, 24, 25, 26) korrigiert, ein zweites Werkstück in die Schmiedepresse eingelegt und der Pressvorgang in einem dritten Verfahrensschritt mit den in ihrer Lage korrigierten Gesenkhälften (1, 2) unter Vermeidung jeglicher Abkühlung von Werkstück und Werkzeug in einem Zug beendet wird.

2. Verfahren nach Anspruch 1, dadurch gekennzeichnet, dass die Messung und die Korrektur der relativen Lage der Gesenkhälften (1, 2) zueinander sowohl eine Verschiebung in der x- und/oder y-Richtung wie auch eine Verdrehung in der xy-Ebene um einen Winkel um die z-Achse umfasst.

3. Verfahren nach Anspruch 1, dadurch gekennzeichnet, dass die Messung der gegenseitigen Lage der beiden Gesenkhälften (1, 2) mittels warmfesten mechanischen Messtastern (14) erfolgt.

4. Verfahren nach Anspruch 1, dadurch gekennzeichnet, dass die Messung der gegenseitigen Lage der beiden Gesenkhälften (1, 2) mittels LaserInterferometern (12) unter Verwendung von als Spiegelträger ausgebildeten Stäben (10), Spiegeln (11) und Laser-Strahlen (13) erfolgt.

5. Vorrichtung zur Erzielung enger Werkstücktoleranzen beim Gesenkschmieden, insbesondere beim isothermen Schmieden, mittels einer aus einem oberen, in Pressrichtung z beweglichen Presstisch (3), einem unteren festen Presstisch (4), einer oberen Grundplatte (5) mit Isolierkörper (7) und einer unteren Grundplatte (6) mit in einer Ebene xy senkrecht zur Pressrichtung z seitlich verschiebbarem Isolierkörper (8) mit Klemmbakken (9) bestehenden Presse, welche mit einer oberen (1) und einer unteren Gesenkhälfte (2) bestückt ist und eine Prüfeinrichtung zur Feststellung von Abweichungen von der Sollage der einen gegenüber der anderen Gesenkhälfte besitzt, dadurch gekennzeichnet, dass eine mechanische, aus in der xy-Ebene angeordneten, mit Kühlmänteln (15) versehenen Messtastern (14) und Zustellmechanismen (16) oder eine optische, aus in der xy-Ebene angeordneten, mit Spiegeln (11) bestückten Stäben (10) mit einem Laser-Generator und Interferometer mit zugehörigen Laser-Strahlen (13) bestehende Messeinrichtung zur Erfassung der relativen Lage der beiden Gesenkhälften und dass ferner ein Rechner- und Steuergerät mit Messvorrichtung (27), elektronischen Datenverarbeitern (28, 20) und einem Restorer (29) und eine mechanische Verstelleinrichtung bestehend aus einer Grundplatte (6), einer Verstellplatte (17), einem Dreharm (19) und in der xy-Ebene angeordneten Stellschrauben (20) mit dazugehörigen Stellmotoren (21) oder aus einer Grundplatte (6), einer Verstellplatte (17) mit Gelenkpfannen (25), Verstellhebeln (23) mit Gelenkköpfen (24) und Bolzen (26) zur Korrektur der Lage einer Gesenkhälfte (1) relativ zur anderen (2) vorgesehen ist.

6. Vorrichtung nach Anspruch 5, dadurch gekennzeichnet, dass die Verstelleinrichtung je 2 Paare als Exzenter wirkende, auf der x- bzw. y-Achse angeordnete Verstellhebel (23) aufweist, die sich in einer auf der Achse z der Pressrichtung senkrechten xy-Ebene befinden und mit ihren Gelenkköpfen (24) in entsprechende Gelenkpfannen (25) in einer die zu verstellende Gesenkhälfte (2) tragende Verstellplatte (17) eingreifen.

## Claims

1. Method of achieving close workpiece tolerances in drop forging, in particular in isothermal forging of heat-resistant materials, wherein the two die halves (1, 2) which are at workpiece temperature or almost at workpiece temperature and represent the tool are moved relative to one another under the effect of the press forces in such a way that their mutual position deviates from the geometric nominal value during the course of the press operation, and the die halves (1, 2) are then corrected in their position, characterized in that a first workpiece is put into a forging press between the die halves, in that the mutual position of the die halves (1, 2) in an xy-plane perpendicular to the direction z of the applied press force, after a first step of the press operation when the die halves (1, 2) are closed, is measured with mechanical (14, 15, 16) or physical (10, 11, 12, 14) means and evaluated via a computer and control unit (27, 28, 29, 30) arranged outside the forging press, and in that, in a second step, the forging press is temporarily relieved of load and the two die halves (1, 2) are separated from one another and the first workpiece is removed from the forging press, and in that the mutual position of the two die halves (1, 2) is automatically corrected by mechanical means (6, 17, 19, 20, 21; 6, 7, 21, 23, 24, 25, 26) in accordance with the result of the measurement, a second workpiece is put into the forging press and the press operation is completed in a single stroke in a third step of the method with the die halves (1, 2), corrected in their position, while avoiding any cooling of workpiece and tool.

2. Method according to claim 1, characterized in that the measurement and the correction of the relative position of the die halves (1, 2) to one another includes both a displacement in the x-direction and/or y-direction and a rotation in the xy-plane through an angle about the z-axis.

3. Method according to claim 1, characterized in that the measurement of the mutual position of the two die halves (1, 2) is made by means of heat-resistant mechanical measuring probes (14).

4. Method according to claim 1, characterized in that the measurement of the mutual position of the two die halves (1, 2) is made by means of laser interferometers (12) while using bars (10), designed as reflector supports, reflectors (11) and laser beams (13).

5. Device for achieving close workpiece tolerances in drop forging, in particular in isothermal forging, by means of a press which consists of an upper press table (3), moveable in press direction z, a lower fixed press table (4), an upper baseplate (5), having an insulating body (7), and a lower baseplate (6), having an insulating body (8) which is laterally displaceable in a plane xy perpendicular to the press direction z and has clamping jaws (9), and is fitted with an upper die half (1) and a lower die half (2) and has a test device for determining deviations from the nominal position of one die half relative to the other, characterized in that a mechanical measuring device consisting of measuring probes (14), arranged in the xy-plane and provided with cooling jackets (15), and feed mechanisms (16), or an optical measuring device consisting of bars (10) arranged in the xy-plane, fitted with reflectors (11) and having a laser generator and interferometer with associated laser beams (13) is provided for detecting the relative position of the two die halves, and in that, furthermore, a computer and control unit, having a measuring device (27), electronic data processors (28, 20) and a restorer (9), and a mechanical adjusting device consisting of a baseplate (6), an adjusting plate (17), a rotary arm (19) and regulating screws (20) arranged in the xy-plane and having associated servomotors (21), or of a baseplate (6), an adjusting plate (17), having joint sockets (25), adjusting levers (23), having joint heads (24), and pins (26) are provided for correcting the position of one die half (1) relative to the other (2).

6. Device according to claim 5, characterized in that the adjusting device has two pairs each of adjusting levers (23) which act as eccentrics, are arranged on the x-axis or y-axis, are located in an xy-plane perpendicular to the axis z of the press direction and, with their joint heads (24), engage into corresponding joint sockets (25) in an adjusting plate (17) carrying the die half (2) to be adjusted.

## Revendications

1. Procédé pour obtenir d'étroites tolérances sur pièces lors du matriçage, en particulier lors du forgeage isotherme de matériaux résistant à la chaleur, dans lequel les deux demi-matrices (1, 2) constituant l'outil et se trouvant à la température de la pièce ou presqu'à la température de la pièce subissent un déplacement relatif l'une par rapport à l'autre sous l'effet des forces de pressage, de telle sorte que leur position relative s'écarte de la valeur de consigne géométrique au cours de l'opération de pressage, et dans lequel les demi-matrices (1, 2) sont finalement soumises à une correction de position, caractérisé en ce que l'on dépose une première pièce entre les demi-matrices dans une presse de forge, en ce que l'on mesure, par des moyens mécaniques (14,15,16) ou physiques (10, 11, 12, 14) la position relative des demi-matrices (1,2) dans un plan xy perpendiculaire à la direction z de la force de pressage appliquée, après une première opération de pressage et avec les demi-matrices (1, 2) fermées, et en exploite cette mesure au moyen d'un appareil de calcul et de commande (27, 28, 29, 30) disposé à l'extérieur de la presse de forge, en ce que dans une deuxième étape on décharge temporairement la presse de forge, on sépare l'une de l'autre les deux demi-matrices (1, 2) et on extrait la première pièce de la presse de forge, en ce que l'on corrige la position relative des deux demi-matrices (1, 2) forcément par des moyens mécaniques (6, 17, 19, 20, 21; 6, 7, 21, 23, 24, 25, 26) en fonction du résultat de la mesure, en ce que l'on place une deuxième pièce dans la presse de forge et en ce que l'on termine d'un seul coup l'opération de forgeage dans une troisième étape avec les demi-matrices (1, 2) en position corrigée, en évitant tout refroidissement de la pièce et de l'outil.

2. Procédé suivant la revendication 1, caractérisé en ce que la mesure et la correction de la position relative des demi-matrices (1, 2) l'une par rapport à l'autre comprennent aussi bien une translation dans la direction x et/ou y qu'une rotation dans le plan xy d'un certain angle autour de l'axe z.

3. Procédé suivant la revendication 1, caractérisé en ce que la mesure de la position relative des deux demi-matrices (1, 2) est effectuée au moyen de palpeurs de mesure mécaniques (14) résistant à la chaleur.

4. Procédé suivant la revendication 1, caractérisé en ce que la mesure de la position relative des deux demi-matrices (1, 2) est effectuée au moyen d'interféromètres à laser (12), en utilisant des barreaux porte-miroirs (10), des miroirs (11) et des faisceaux laser (13).

5. Dispositif pour obtenir d'étroites tolérances sur pièces lors du matriçage, en particulier lors du forgeage isotherme, au moyen d'une presse se composant d'une table de presse (3) supérieure mobile dans la direction de pressage z, d'une table de presse (4) inférieure fixe, d'une plaque d'appui (5) supérieure avec un corps isolant (7) et d'une plaque d'appui (6) inférieure avec un corps isolant (8) déplaçable latéralement dans un plan xy perpendiculairement à la direction de pressage z et comportant des mâchoires de serrage (9), presse qui est équipée d'une demi-matrice supérieure (1) et d'une demi-matrice inférieure (2) et qui comporte un dispositif d'essai pour détecter les écarts par rapport à la position de consigne d'une demi-matrice par rapport à l'autre, caractérisé en ce qu'il est prévu un appareil de mesure mécanique se composant de palpeurs de mesure (14) pourvus de chemises de refroidissement (15), disposés dans le plan xy, et de mécanismes de réglage (16), ou un appareil de mesure optique, se composant de barreaux (10) disposés dans le plan xy, équipés de miroirs (11) avec un générateur laser et un interféromètre à laser avec des faisceaux laser (13) correspondants, pour la détermination de la position relative des deux demi-matrices et en ce qu'il est en outre prévu un appareil de calcul et de commande avec un dispositif de mesure (27), des calculateurs électroniques (28, 20) et un rétablis- seur (29) ainsi qu'un dispositif de réglage mécanique se composant d'une plaque d'appui (6), d'une plaque de réglage (17), d'un bras rotatif (19) et de vis de réglage (20) disposées dans le plan xy avec les moteurs de réglage correspondants (21) ou d'une plaque d'appui (6), d'une plaque de réglage (17) avec des puits d'articulation (25), des leviers de réglage (23) avec des têtes d'articulation (24) et des boulons (26) pour la correction de la position d'une demi-matrice (1) par rapport à l'autre (2).

6. Dispositif suivant la revendication 5, caractérisé en ce que le dispositif de réglage présente deux paires de leviers de réglage (23) disposés suivant l'axe des x, respectivement l'axe des y et agissant chacune comme excentrique, leviers qui se trouvent dans un plan xy perpendiculaire à la direction de pressage z et qui, par leurs têtes d'articulation (24) s'engagent dans des puits d'articulation (25) correspondants formés dans une plaque de réglage (17) portant la demi-matrice (2) à régler.
